# EUROPÄISCHE PATENTSCHRIFT

(11) **EP 0 180 147 B1**
(45) Veröffentlichungstag und Bekanntmachung des Hinweises auf die Patenterteilung: **10.01.1990**
(21) Anmeldenummer: 85113508.7
(22) Anmeldetag: 24.10.1985
(51) Int. Cl.: F24C 15/02, E06B 7/23, A21B 3/02

(54) **Türdichtung für einen Backofen**
Door sealing for a baking oven
Joint d'étanchéité d'une porte pour un four

(30) Priorität: 26.10.1984 DE 3439336
(43) Veröffentlichungstag der Anmeldung: 07.05.1986
(73) Patentinhaber: METZELER Gesellschaft mit beschränkter Haftung, D-80992 München (DE)
(72) Erfinder: Samol, Gerd W., D-8999 Heimenkirch (DE)
(74) Vertreter: Michelis, Theodor, Dipl.-Ing.

(56) Entgegenhaltungen:
- EP-A- 0 096 745
- DE-A- 3 047 380
- FR-A- 2 553 170
- GB-A- 2 106 974
- GB-A- 2 113 827
- US-A- 3 179 987

## Beschreibung

Die Erfindung betrifft einen Backofen mit einer Türdichtung, die aus einem fortlaufend extrudierten Dichtungsprofil aus hitzebeständigem, elastomerem Material, insbesondere Silikongummi besteht, das den Bereich der Beschickungsöffnung auf mindestens drei Seiten umschließt und eine Dichtlippe und eine im verbreiterten Fußbereich verlaufende Hohlkammer aufweist, in die im Bereich der Ecken der Backofentür oder des Muffelrahmens flache, viertelkreisförmige Halterungselemente mit einem mittig angesetzten und radial nach innen ragenden stegförmigen Ansatz eingesetzt und über diesen Ansatz lösbar in eine entsprechende Öffnung der Tür oder des Muffelrahmens eingehakt sind.

Eine derartige Dichtung ist aus der GB-A-2106974 bekannt. Dabei ist das Dichtungsprofil jeweils im Eckbereich der Dichtung auf der Unterseite mit einem die Hohlkammer anschneidenden Schlitz versehen, in die entsprechende Halterungselemente eingefädelt und dann in der Hohlkammer mit einem Klebstoff befestigt sind. Über den durch den Schlitz nach außen führenden, zweimal abgewinkelten stegförmigen Ansatz kann die Dichtung dann in eine entsprechende Öffnung des Rahmens eingesetzt werden.

Bei einem derartigen Halterungselement, bei dem der hakenförmige Ansatz auf einer Längsseite des viertelkreisförmigen Elementes angesetzt ist, besteht jedoch die Gefahr, daß dieses Halterungselement leicht aus dem Schlitz bzw. der Hohlkammer herausrutscht, weswegen der zusätzliche Arbeitsgang eines Einklebens erforderlich ist. Falls man jedoch die andere Montagemöglichkeit wählt, nämlich den Schlitz jeweils kürzer als das Halterungselement zu machen, ist die Einführung des Halterungselementes in die Hohlkammer sehr aufwendig und zeitintensiv.

Der Erfindung liegt daher die Aufgabe zugrunde, eine Dichtung zu schaffen, die auf einfache Weise ohne Kleben mit den Halterungselementen konfektioniert werden kann und bei der die Gefahr eines Herausrutschens dieser Halterungselemente sicher vermieden ist.

Zur Lösung dieser Aufgabe ist erfindungemäß vorgesehen, daß das Dichtungsprofil auf seiner Unterseite über seine gesamte Länge einen etwa mittig von der dem Querschnitt des Halterungselementes entsprechenden Hohlkammer schräg nach unten gerichteten Schlitz aufweist, daß das Halterungselement aus einem ebenen, viertelkreisförmigen Blechstreifen mit einem mittig von einem Rückschnitt ausgehenden und über seine gesamte Länge schräg nach unten abgebogenen, stegförmigen Ansatz besteht, und daß das Halterungselement derart über den Schlitz in die Hohlkammer eingesetzt ist, daß das Halterungselement auf seiner Unterseite entlang beider Längskanten vom Dichtungsprofilmaterial umfaßt ist und der Ansatz durch den Schlitz hindurch nach außen ragt. Dabei sind die Halterungselemente auf ihrer Unterseite entlang beider Seitenkanten vom Dichtungsprofil-Material umfaßt.

Durch den sich über die gesamte Länge des jeweils verwendeten Dichtungsprofils erstreckenden Schlitz können die Halterungselemente somit auf einfache Weise an jeder beliebigen Stelle des Profils eingeschoben werden. Da darüberhinaus der stegförmige Ansatz etwa mittig bezogen auf die Breite des Halterungselementes schräg nach unten wegragt, wird das Halterungselement nach Einsetzen in die Hohlkammer auf der gesamten Unterseite vom Fußbereich des Dichtungsprofils umfaßt, so daß das Halterungselement nicht mehr aus der Dichtung herausrutschen kann.

Anhand einer schematischen Zeichnung sind Aufbau und Wirkungsweise eines Ausführungsbeispiels nach der Erfindung näher erläutert. Dabei zeigen:
Fig. 1 einen Querschnitt durch das Dichtungsprofil;
Fig. 2 eine Aufsicht auf ein Halterungselement;
Fig. 3 einen Querschnitt entsprechend der Schnittlinie 111-111 nach Fig. 2 durch das Halterungselement;
Fig. 4 eine Aufsicht auf den Eckbereich der Innenseite einer Backofentür und
Fig. 5 einen Querschnitt durch ein Dichtungsprofil im eingebauten Zustand entsprechend der Schnittlinie V-V nach Fig. 4.

Wie aus Fig. 1 zu ersehen ist, weist das Dichtungsprofil 1 oberhalb eines verstärkten Fußbereiches 2 eine geschlossene Dichtlippe 3 mit einem etwas eingezogenen Bereich 4 auf, um sich später an die abzudichtende Fläche leichter anzulegen.

Im Fußbereich 2 ist das Dichtungsprofil 1 mit einer weiteren rechteckigen Hohlkammer 5 versehen, von deren Unterseite etwa mittig ein schräg nach unten gerichteter Schlitz 6 ausgeht, der sich über die gesamte Länge des Dichtungsprofils 1 erstreckt.

In die Hohlkammer 5 des Dichtungsprofils 1 werden -wie im einzelnen noch anhand der Fig. 4 und 5 erläutert wird - an den jeweiligen Befestigungspunkten Halterungselemente 10 eingesetzt, wie sie im einzelnen in den Fig. 2 und 3 erläutert sind. Ein derartiges Halterungselement 10 besteht aus einem flachen, viertelkreisförmigen Blechstreifen 11, mit zweckmäßigerweise abgerundeten Ecken 12. Dieser Blechstreifen 11 weist etwa mittig auf seiner radial innenliegenden Seite einen Rückschnitt 13 auf, von dessen Mitte sich radial nach innen - bezüglich der Kreisform des Halterungselementes 10 - ein stegförmiger Ansatz 14 erstreckt, der entsprechend dem in Fig. 3 gezeigten Querschnitt schräg nach unten abgebogen ist.

Diese Halterungselemente 10 werden dann über den Schlitz 6 in die Hohlkammer 5 eingeschoben und mit dem Ansatz 14 in eine entsprechende Öffnung 15 der Backofentür 16 bzw. der Backofenmuffel eingehakt, wie das aus den Fig. 4 und.5 im einzelnen ersichtlich ist. Wie man dazu aus Fig. 5 ersieht, füllt der viertelkreisförmige Blechstreifen 11 des Halterungselementes 10 die Hohlkammer 5 vollständig aus, während der schräg nach unten geneigte stegförmige Ansatz 14 über den angenähert die gleiche Neigung aufweisenden Schlitz 6 im Fußbereich 2 durch die Öffnung der Backofentür 16 ragt, und damit das Dichtungsprofil 1 stabil in der gewünschten Lage im Bereich einer entsprechenden Ecke hält. Dies insbesondere deshalb, weil derartige Dichtungsprofile 1 im allgemeinen mit Vorspannung eingebaut werden, so daß auf das Halterungselement 10 bzw. den Ansatz 14 stets ein Druck nach innen ausgeübt wird.

Wie man insbesondere auch aus Fig. 5 ersieht, ist der viertelkreisförmige Streifen 11 auf seiner Unterseite auf beiden Seiten des abzweigenden Ansatzes 14 vom Dichtungsmaterial umgeben und ruht hier auf den Teilflächen 18 und 19 der Unterseite der Hohlkammer 5 auf. Dadurch wird sicher verhindert, daß beispielsweise beim Einbau der Dichtung das Halterungselement 10 durch den Schlitz 6 aus dem Dichtungsprofil 1 wieder herausrutschen kann, da es hier durch die nach innen ragende Lippe 20 festgehalten wird.

Mit der beschriebenen Ausbildung des Dichtungsprofils und der entsprechenden Halterungselemente ist also ein leichter und dauerhafter Einbau der Dichtung auch unter erheblicher Vorspannung möglich, ohne daß ein Herausfallen der Dichtung zu befürchten ist.

## Patentansprüche

Backofen mit einer Türdichtung (1), die aus einem fortlaufend extrudierten Dichtungsprofil (1) aus hitzebeständigem, elastomerem Material, insbesondere Silikongummi, besteht, das den Bereich der Beschickungsöffnung auf mindestens drei Seiten umschließt und eine abragende Dichtlippe (3) und eine im verbreitert ausgebildeten Fußbereich (2) verlaufende Hohlkammer (5) aufweist, in die im Bereich der Ecken der Backofentür (16) oder des Muffelrahmens flache, viertelkreisförmige Halterungselemente (10) mit einem mittig angesetzten und radial nach innen ragenden stegförmigen Ansatz (14) eingesetzt und über diesen Ansatz (14) lösbar in entsprechende Öffnungen (15) der Tür (16) oder des Muffelrahmens eingehakt sind, dadurch gekennzeichnet, daß das Dichtungsprofil (1) auf seiner Unterseite über seine gesamte Länge einen etwa mittig von der dem Querschnitt des Halterungselementes (10) entsprechenden Hohlkammer (5) schräg nach unten gerichteten Schlitz (6) aufweist, daß das Halterungselement (10) aus einem ebenen, viertelkreisförmigen Blechstreifen (11) mit einem mittig von einem Rückschnitt (13) ausgehenden und über seine gesamte Länge schräg nach unten abgebogenen, stegförmigen Ansatz (14) besteht, und daß das Halterungselement (10) derart über den Schlitz (6) in die Hohlkammer (5) eingesetzt ist, daß das Halterungselement (10) auf seiner Unterseite entlang beider Längskanten vom Dichtungsprofilmaterial (18, 19) umfaßt ist und der Ansatz (14) durch den Schlitz (6) hindurch nach außen ragt.

## Claims

Baking oven having a door seal (1) which comprises a continuously extruded seal profile (1) made from heat-resistant elastomeric material, in particular silicone rubber, which profile surrounds the region of the loading opening on at least three sides and has a projecting seal lip (3) and a hollow portion (5) extending in the foot region (2) having a widened shape, flat quadrant-shaped anchorage elements (10) having a bar-like extension (14) projecting radially inwards and placed centrally are inserted into the hollow portion (5) in the region of the corners of the baking oven door (16) or of the muffle frame, and are releasably hooked by means of this extension (14) into corresponding openings (15) in the door (16) or in the muffle frame, characterised in that the seal profile (1) has a slit (6) directed downwards at an angle along the entire length of its underside approximately in the centre of the hollow portion (5) corresponding to the cross-section of the anchorage element (10), in that the anchorage element (10) comprises a flat, quadrantshaped sheet strip (11) having a bar-like extension (14) bent downwards at an angle over its entire length and starting centrally from a rear cut (13), and in that the anchorage element (10) is inserted into the hollow portion (5) by means of the slit (6) in such a way that the anchorage element (10) is surrounded by the seal profile material (18, 19) on its underside along both longitudinal edges, and the extension (14) projects outwards through the slit (6).

## Revendications

Four de cuisson comprenant un joint d'étanchéité de porte (1) extrudé en continu, en un matériau élastomère résistant à la chaleur, notamment en caoutchouc de silicone, qui entoure la région de l'ouverture d'enfournement sur au moins trois côtés et qui comporte une lèvre d'étanchéité (3) en saillie et une chambre creuse (5) qui s'étend dans une région de pied (2) élargie et dans laquelle, dans la région des sommets déjà porte (16) du four de cuisson ou du cadre du moufle, sont introduits des éléments de maintien (10) plats en forme de quart de cercle, ayant un appendice (14), en forme de tige, issu du milieu et faisant saillie radialement vers l'intérieur, et accrochés par cet appendice (14) de manière amovible dans des ouvertures (15) correspondantes de la porte (16) ou du cadre du moufle, caractérisé en ce que le profilé d'étanchéité (1) comporte, sur son côté inférieur et sur toute sa longueur, une fente (6) inclinée vers le bas à peu près au milieu de la chambre creuse (5) correspondant à la section transversale de l'élément de maintien (10), en ce que l'élément de maintien (10) est constitué d'une bande de tôle (11) plane en forme de quart de cercle ayant un appendice (14), en forme de tige, issu du milieu d'une gorge (13) et recourbée vers le bas en étant inclinée surtoute sa longueur, et en ce que l'élément de maintien (10) est introduit, par la fente (6), dans la chambre creuse (5), de façon que l'élément de maintien (10) soit entouré, sur son côté inférieur, le long des deux bords longitudinaux, par le matériau du profilé d'étanchéité (18, 19) et que l'appendice (14) fasse saillie vers l'extérieur, en passant à travers la fente (6).
